# EUROPÄISCHE PATENTSCHRIFT

(11) **EP 3 221 486 B1**
(45) Veröffentlichungstag und Bekanntmachung des Hinweises auf die Patenterteilung: **11.04.2018**
(21) Anmeldenummer: 15775410.2
(22) Anmeldetag: 02.10.2015
(51) Int. Cl.: C23C 2/00, C23C 2/20

(54) **VERFAHREN UND VORRICHTUNG ZUM BESCHICHTEN EINES METALLBANDES MIT EINEM ZUNÄCHST NOCH FLÜSSIGEN BESCHICHTUNGSMATERIAL**
METHOD AND DEVICE FOR COATING A METAL STRIP WITH A COATING MATERIAL WHICH IS AT FIRST STILL LIQUID
PROCÉDÉ ET DISPOSITIF POUR REVÊTIR UNE BANDE MÉTALLIQUE D'UNE MATIÈRE DE REVÊTEMENT INITIALEMENT ENCORE LIQUIDE

(30) Priorität: 21.11.2014 DE 102014223818
(43) Veröffentlichungstag der Anmeldung: 27.09.2017
(73) Patentinhaber: Fontaine Engineering und Maschinen GmbH, 40764 Langenfeld (DE)
(72) Erfinder: FONTAINE, Dominique, 40764 Langenfeld (DE)
(74) Vertreter: Grosse, Wolf-Dietrich Rüdiger
(86) Internationale Anmeldenummer: PCT/EP2015/071859
(87) Internationale Veröffentlichungsnummer: WO 2016/078803

(56) Entgegenhaltungen:
- WO-A1-2006/006911
- WO-A2-2009/024353
- JP-A- 2003 113 460

## Beschreibung

Die Erfindung betrifft ein Verfahren und eine Vorrichtung zum Beschichten eines Metallbandes mit einem zunächst noch flüssigen Beschichtungsmaterial, z. B. Zink. Das Verfahren und die Vorrichtung dienen insbesondere zum Feuerverzinken des Metallbandes.

Derartige Vorrichtungen zum Beschichten eines Metallbandes sind im Stand der Technik grundsätzlich bekannt, so z. B. aus der DE 10 2009 051 932 A1, der WO 2009/024353 A2 und der WO 2006/006911 A1. Konkret offenbaren diese Druckschriften einen Beschichtungsbehälter, welcher mit flüssigem Beschichtungsmaterial befüllt ist. Zum Beschichten wird das Metallband durch den Behälter mit dem Beschichtungsmaterial geleitet. Nach dem Verlassen des Beschichtungsbehälters durchläuft das Metallband eine oberhalb des Beschichtungsbehälters angeordnete Abblaseinrichtung zum Abblasen von überflüssigen Teilen des noch flüssigen Beschichtungsmaterials von der Oberfläche des Metallbandes. Oberhalb der Abblaseinrichtung ist eine von der Abblaseinrichtung gestützte elektromagnetische Stabilisierungseinrichtung angeordnet zur Stabilisierung des Metallbandes nach Verlassen des Beschichtungsbehälters und der Abblaseinrichtung. Die elektromagnetische Stabilisierungseinrichtung bewirkt insbesondere, dass das Band mittig in einer Mittenebene der gesamten Vorrichtung gehalten wird und dass Schwingungen des Metallbandes während des Durchlaufens durch den Beschichtungsbehälter und die Abblaseinrichtung verhindert oder zumindest reduziert werden. In der WO 2009/024353 A2 ist die elektromagnetische Stabilisierungseinrichtung lediglich vertikal in Bezug auf die Abblaseinrichtung verfahrbar. In der WO 2006/006911 A1 sind beide Einrichtungen - aufgrund einer mechanischen Kopplung synchron - in Bezug auf das Metallband verfahrbar.

Sowohl die Abblaseinrichtung wie auch die elektromagnetische Stabilisierungseinrichtung weisen jeweils einen Schlitz auf, durch welchen das Metallband geführt ist. Um eine gleichmäßige Dicke bzw. Dickenverteilung des Beschichtungsmaterials auf der Ober- und Unterseite des Metallbandes zu erreichen, ist es zwingend erforderlich, dass das Metallband in einer vorgegebenen Soll-Mittenlage durch den Schlitz der Abblaseinrichtung läuft. Nur dann ist gewährleistet, dass die Wirkung der Abblasdüsen auf der Ober- und Unterseite des Metallbandes gleich ist und sich eine gewünschte gleichmäßige Dickenverteilung des Beschichtungsmaterials auf dem Metallband einstellt.

Die Soll-Mittenlage ist insbesondere definiert durch einen vorzugsweise gleichmäßigen Abstand der Breitseiten und der Schmalseiten des Metallbandes zu den gegenüberliegenden Seiten des Schlitzes der Abblaseinrichtung und insbesondere dadurch, dass das Metallband gegenüber der Längsausrichtung des Schlitzes nicht geneigt bzw. verdreht ist.

Aufgrund von Störeinflüssen kann es jedoch vorkommen, dass sich das Metallband aus der vorgegebenen Soll-Mittenlage entfernt und somit seine Ist-Lage von der Soll-Mittenlage abweicht. Traditionell wird deshalb eine eventuelle Abweichung der Ist-Lage des Metallbandes von der besagten Soll-Mittenlage von einer Bedienperson, oder, wie in der JP 2003-113460 beschrieben, von einem Sensor überwacht. Ggf. wird dann die Abblaseinrichtung in einer Ebene senkrecht zur Transportrichtung des Metallbandes derart verlagert, dass das Metallband wieder in der vorgegebenen Soll-Mittenlage in dem Schlitz der Abblaseinrichtung geführt wird. Eine derartige Verlagerung der Abblaseinrichtung hat jedoch den Nachteil, dass dadurch auch die elektromagnetische Stabilisierungseinrichtung entsprechend mitverlagert wird, weil diese elektromagnetische Stabilisierungseinrichtung traditionell, wie z.B. in der DE 10 2008 039 244 A1 beschrieben, abgesehen von einem Freiheitsgrad in vertikaler Richtung, fest mit der Abblaseinrichtung verbunden ist und sich auf dieser abstützt. Auch in der JP 2003-113460 werden die elektromagnetische Stabilisierungseinrichtung und die Abblaseinrichtung in gleichem Maße synchron verfahren. Die besagte Störung der Führung des Metallbandes durch den Schlitz der Abblaseinrichtung wirkt sich jedoch nicht zwingend notwendig auf die Führung des Metallbandes durch den Schlitz der elektromagnetischen Stabilisierungseinrichtung aus. Deshalb ist die in der DE 10 2008 039 244 A1 und in der JP 2003-113460 beschriebene gleichzeitige Verlagerung der elektromagnetischen Stabilisierungseinrichtung zusammen mit der Abblaseinrichtung grundsätzlich unerwünscht, denn diese führt zu einer unsymmetrischen und damit unerwünschten Veränderung der Krafteinwirkung der elektromagnetischen Stabilisierungseinrichtung auf das Metallband.

Ausgehend von diesem Stand der Technik liegt der Erfindung die Aufgabe zugrunde, ein bekanntes Verfahren und eine bekannte Vorrichtung um Beschichten eines Metallbandes dahingehend weiterzubilden, dass eine unerwünschte Verlagerung der elektromagnetischen Stabilisierungseinrichtung im Falle einer Verlagerung der Abblaseinrichtung verhindert wird.

Diese Aufgabe wird verfahrenstechnisch durch das im Patentanspruch 1 beanspruchte Verfahren gelöst.

Die elektromagnetische Stabilisierungseinrichtung wird von der Anmelderin auch als Dynamic Electro Magnetic Coating Optimizer DEMCO bezeichnet.

Durch die beanspruchte Relativbewegung der elektromagnetischen Stabilisierungseinrichtung gegenüber der Abblaseinrichtung in entgegengesetzter Richtung wird ermöglicht und gewährleistet, dass eine Verlagerung der Abblaseinrichtung nicht zwangsläufig zu einer unerwünschten Verlagerung der elektromagnetischen Stabilisierungseinrichtung führt. Konkret kann insbesondere das Metallband in dem Schlitz der elektromagnetischen Stabilisierungseinrichtung vorzugsweise in einer Soll-Mittenlage gehalten werden, auch wenn sich die Abblaseinrichtung in einer Ebene quer zur Transportrichtung des Metallbandes bewegt. Zu diesem Zweck wird die elektromagnetische Stabilisierungseinrichtung gegenüber der Abblaseinrichtung in genau die entgegengesetzte Richtung wie die Abblaseinrichtung bewegt (Kompensation). Vorteilhafterweise wird durch diesen Verfahrensschritt die ordnungsgemäße Funktion der elektromagnetischen Stabilisierungseinrichtung sichergestellt, auch wenn die Abblaseinrichtung zur Wiederherstellung der Führung des Metallbandes in der Soll-Mittenlage durch den Schlitz der Abblaseinrichtung verlagert werden muss.

Erfindungsgemäß wird eine Abweichung der Ist-Lage des Metallbandes von einer vorgegebenen Soll-Mittenlage in dem Schlitz der Abblaseinrichtung erfasst und die Ist-Lage des Metallbandes auf die vorgegebene Soll-Mittenlage geregelt durch geeignete Verlagerung der Abblaseinrichtung in einer Ebene quer zur Transportrichtung des Metallbandes.

Erfindungsgemäß erfolgt die Erfassung der Verlagerung der Abblaseinrichtung gegenüber einer Passlinien-Referenzposition. Die Passlinien-Referenzposition ist dabei definiert durch die konstruktive Anlagenmitte, wie sie insbesondere durch die feste Position einer ersten Umlenkrolle für das Metallband innerhalb des Beschichtungsbehälters und der festen Position einer zweiten Umlenkrolle oberhalb der Stabilisierungseinrichtung definiert ist.

Bei der erfassten Abweichung der Ist-Lage des Metallbandes von seiner Soll-Mittenlage in dem Schlitz der elektromagnetischen Stabilisierungseinrichtung oder der Abblaseinrichtung kann es sich entweder um eine translatorische Verschiebung parallel zu einer von der Soll-Mittenlage definierten Längsrichtung oder um eine Verdrehung gegenüber der vorgegebenen Soll-Mittenlage handeln. Diese beiden Arten der Abweichung der Ist-Lage von der Soll-Mittenlage des Metallbandes bzw. eine entsprechende Verschiebung oder Verdrehung der elektromagnetischen Stabilisierungseinrichtung wird von der Anmelderin auch als Skew-Funktion bezeichnet.

Alternativ handelt es sich bei der erfassten Abweichung der Ist-Lage des Metallbandes um eine translatorische Verschiebung in Breitenrichtung x (gegenüber) der vorgegebenen Soll-Mittenlage des Metallbandes in dem Schlitz der elektromagnetischen Stabilisierungseinrichtung oder Abblaseinrichtung. Eine derartige Abweichung der Ist-Lage von der Soll-Mittenlage des Metallbandes bzw. eine entsprechende Verschiebung der elektromagnetischen Stabilisierungseinrichtung wird von der Anmelderin auch als Scan-Funktion bezeichnet.

Die oben genannte Aufgabe wird vorrichtungstechnisch durch den Gegenstand des Anspruchs 4 gelöst. Die Vorteile dieser Lösung entsprechen den oben mit Bezug auf das beanspruchte Verfahren genannten Vorteilen.

Vorteilhafte Ausgestaltungen des Verfahrens und der Vorrichtung sind Gegenstand der abhängigen Ansprüche. In besonders vorteilhafter Ausgestaltung weist die Vorrichtung ein Human Machine Interface (HMI) auf für eine Bedienperson der Vorrichtung zum Visualisieren von beispielsweise der erfassten Abweichung der Ist-Lage des Metallbandes von der Soll-Mittenlage in dem Schlitz der Abblaseinrichtung oder in dem Schlitz der elektromagnetischen Stabilisierungseinrichtung oder zum Visualisieren von der erfassten Abweichung der Abblaseinrichtung von der Passlinien-Referenzposition oder zum Visualisieren der zeitlichen Veränderung der besagten Abweichungen. Durch eine derartige Visualisierung der Abweichungen bzw. deren zeitlicher Veränderungen wird die Durchführung des Verfahrens wesentlich vereinfacht.

Der Erfindung sind drei Figuren beigefügt, wobei
- Figur 1: die erfindungsgemäße Vorrichtung; und
- Figuren 2 und 3: Draufsichten auf die Schlitze der erfindungsgemäßen Abblaseinrichtung oder die erfindungsgemäße elektromagnetische Stabilisierungseinrichtung, jeweils mit Markierung der Soll-Mittenlage und unterschiedlichen unerwünschten Ist-Lagen des Metallbandes
zeigt.

Die Erfindung wird nachfolgend in Form von Ausführungsbeispielen unter Bezugnahme auf die genannten Figuren detailliert beschrieben. In allen Figuren sind gleiche technische Elemente mit gleichen Bezugszeichen bezeichnet.

Figur 1 zeigt die erfindungsgemäße Vorrichtung 100 zum Beschichten eines Metallbandes 200 mit einem flüssigen Beschichtungsmaterial 300, z. B. Zink. Zu diesem Zweck wird das zunächst noch unbeschichtete Metallband 200 in Transportrichtung R in einen Beschichtungsbehälter 110 geleitet, welcher mit dem flüssigen Beschichtungsmaterial befüllt ist. Innerhalb des Beschichtungsbehälters 110 wird das Metallband 200 mit Hilfe einer Umlenkrolle umgelenkt, so dass es den Beschichtungsbehälter nach oben verlässt. Nach dem Durchlaufen des Beschichtungsbehälters haftet das noch flüssige Beschichtungsmaterial an dem Metallband 200.

Oberhalb des Beschichtungsbehälters 110 ist eine Abblaseinrichtung 120 angeordnet, welche einen Schlitz 122 aufspannt, durch welchen das Metallband 200 geführt ist. Mit Hilfe der Abblaseinrichtung wird überschüssiges Beschichtungsmaterial von der Oberfläche des Metallbandes 200 abgeblasen.

Damit das Abblasen auf der Ober- und Unterseite des Metallbandes 200 gleichmäßig erfolgt, ist es wichtig, dass das Metallband 200 den Schlitz 122 der Abblaseinrichtung 120 in einer vorgegebenen Soll-Mittenlage 128 durchläuft, wie sie in Figur 2 in Form der durchgezogenen Linie in X-Richtung symbolisiert ist. Diese Soll-Mittenlage zeichnet sich insbesondere durch gleichmäßige Abstände bzw. Abstandsverteilungen zu den inneren Rändern des Schlitzes 122 der Abblaseinrichtung 120 aus. Neben der gewünschten vorgegebenen Soll-Mittenlage sind in Figur 2 auch mögliche unerwünschte Ist-Lagen des Metallbandes als gestrichelte Linien eingezeichnet. So bestehen unerwünschte Ist-Lagen für das Metallband beispielsweise darin, dass es gegenüber der Soll-Mittenlage verdreht oder in Y-Richtung parallel verschoben ist.

Figur 3 zeigt eine dritte mögliche unerwünschte Ist-Lage, in welcher das Metallband 200 gegenüber der Soll-Mittenlage in X-Richtung, d. h. in Breitenrichtung parallel verschoben ist.

Wieder bezugnehmend auf Figur 1 ist oberhalb der Abblaseinrichtung 120 eine elektromagnetische Stabilisierungseinrichtung 140 zu erkennen, welche ihrerseits einen Schlitz 142 aufweist, durch den das Metallband 200 ebenfalls geführt ist. Auch hier gilt, dass das Metallband 200 den Schlitz 142 vorzugsweise in einer vorgegebenen Soll-Mittenlage 128 durchläuft, wie in Figuren 2 und 3 gezeigt, damit die durch die elektromagnetische Stabilisierungseinrichtung 140 bereitgestellten Kräfte in gewünschter Weise gleichmäßig auf das Metallband 200 stabilisierend einwirken können. Für den Schlitz 142 und die auch dort angestrebte Soll-Mittenlage gilt dasselbe wie zuvor unter Bezugnahme auf die Figuren 2 und 3 für den Schlitz 122 der Abblaseinrichtung 120 Gesagte.

Die elektromagnetische Stabilisierungseinrichtung 140 stützt sich mechanisch auf der Abblaseinrichtung 120 ab. Allerdings erfolgt diese Abstützung erfindungsgemäß nicht starr, sondern über eine erste Verlagerungseinrichtung 160, welche zwischen die Abblaseinrichtung 120 und der elektromagnetischen Stabilisierungseinrichtung 140 vorgesehen ist. Konkret ermöglicht die erste Verlagerungseinrichtung 160 ein Verlagern der elektromagnetischen Stabilisierungseinrichtung 140 relativ zu der Abblaseinrichtung in einer Ebene quer zur Transportrichtung R des Metallbandes. Angesteuert wird die erste Verlagerungseinrichtung 160 mit Hilfe einer Steuereinrichtung 170.

Zwischen der Stabilisierungseinrichtung 140 und der Abblaseinrichtung 120 ist weiterhin eine erste Erfassungseinrichtung 154 angeordnet zum Erfassen einer Abweichung der Ist-Lage des Metallbandes 200 von einer vorgegebenen Soll-Mittenlage in dem Schlitz 122 der Abblaseinrichtung 120. Alternativ kann die erste Erfassungseinrichtung 154 auch nur zur Erfassung der Ist-Lage des Metallbandes ausgebildet sein. Es ist weiterhin eine Regelungseinrichtung 180 vorgesehen zum Regeln der Ist-Lage des Metallbandes 200 auf eine vorgegebene Soll-Mittenlage in dem Schlitz 122 der Abblaseinrichtung, wie oben unter Bezugnahme auf die Figuren 2 und 3 erläutert, durch Verlagerung der Abblaseinrichtung 120 mit Hilfe einer zweiten Verlagerungseinrichtung 130. Die Regelung erfolgt im Ansprechen auf die erfasste Abweichung. Wenn die Ermittlung der Abweichung der Ist-Lage von der Soll-Mittenlage nicht in der ersten Erfassungseinrichtung 154 erfolgt, kann sie zum Beispiel auch innerhalb der Regelungseinrichtung 180 erfolgen. Die Verlagerung erfolgt in einer Ebene quer zur Transportrichtung R des Metallbandes nach Maßgabe der erfassten Abweichung der Ist-Lage des Metallbandes von der vorgegebenen Soll-Mittenlage in dem Schlitz 122 der Abblaseinrichtung. Anders ausgedrückt: Wird festgestellt, dass das Metallband 200 den Schlitz 122 nicht in der Soll-Mittenlage 128 durchläuft, so wird die Abblaseinrichtung 120 mit Hilfe der zweiten Verlagerungseinrichtung 130 derart verlagert, dass das Metallband den Schlitz 122 der Abblaseinrichtung wieder in der vorgegebenen Soll-Mittenlage 128 durchläuft. Die erste Erfassungseinrichtung 154 ist zu diesem Zweck so ausgebildet, dass sie vorzugsweise alle drei oben unter Bezugnahme auf die Figuren 2 und 3 beschriebenen von der Soll-Mittenlage 128 abweichenden Ist-Lagen des Metallbandes 200 erfassen kann.

Die besagte Verlagerung der Abblaseinrichtung 120 soll sich nicht auf die elektromagnetische Stabilisierungseinrichtung 140 auswirken, die sich auf der Abblaseinrichtung 120 abstützt. Zu diesem Zweck ist die Steuereinrichtung 170 ausgebildet, die erste Verlagerungseinrichtung 160 derart anzusteuern, dass die elektromagnetische Stabilisierungseinrichtung 140 im Falle einer Verlagerung der Abblaseinrichtung 120 gegenüber einer Passlinien-Referenzposition nicht mit verfahren wird, sondern an ihrem ursprünglichen Ort verbleiben kann. Die Steuereinrichtung 170 wirkt demnach derart auf die erste Verlagerungseinrichtung 160 ein, dass im Falle einer Verlagerung der Abblaseinrichtung 120 die elektrische Stabilisierungseinrichtung 140 vorzugsweise die genau gegenteilige Bewegung wie die Abblaseinrichtung 120 macht, das heißt, im Ergebnis vorzugsweise an ihrem ursprünglichen Ort verbleibt.

Um diese spezielle Art der Ansteuerung für die erste Verlagerungseinrichtung 160 zu realisieren, kann die Steuerungseinrichtung 170 verschiedene Situationen auswerten. Zum einen kann die Steuerungseinrichtung 170 ausgebildet sein, die Verlagerung der elektromagnetischen Stabilisierungseinrichtung 140 nach Maßgabe der von der ersten Erfassungseinrichtung 154 erfassten Abweichung der Ist-Lage des Metallbandes von der vorgegebenen Soll-Mittenlage des Metallbandes in dem Schlitz 122 der Abblaseinrichtung 120 durchzuführen.

Alternativ oder zusätzlich kann die Steuereinrichtung 170 ausgebildet sein, das Verlagern der elektromagnetischen Stabilisierungseinrichtung nach Maßgabe und in entgegengesetzter Richtung zu der von einer zweiten Erfassungseinrichtung 155 erfassten Verlagerung der Abblaseinrichtung 120 durchzuführen.

Schließlich kann gemäß einer weiteren Alternative oder ergänzend die Steuereinrichtung 170 ausgebildet sein, das Verlagern der elektromagnetischen Stabilisierungseinrichtung 140 nach Maßgabe einer erfassten Abweichung der Ist-Lage des Metallbandes von einer vorgegebenen Soll-Mittenlage in dem Schlitz 142 der elektromagnetischen Stabilisierungseinrichtung zu veranlassen. Voraussetzung dafür ist, dass eine dritte Erfassungseinrichtung 145 vorhanden ist zum Erfassen der besagten Abweichung der Ist-Lage des Metallbandes von der vorgegebenen Soll-Mittenlage in dem Schlitz 142 der elektromagnetischen Stabilisierungseinrichtung 140.

Die erste, zweite und dritte Erfassungseinrichtung 154, 155, 145 sind ausgebildet, vorzugsweise alle denkbaren Abweichungen einer Ist-Lage des Metallbandes von der gewünschten Soll-Mittenlage zu erkennen. Dazu zählen insbesondere eine (Parallel-)Verschiebung des Metallbandes in x- oder y-Richtung oder eine Verdrehung, wie oben unter Bezugnahme auf die Figuren 2 und 3 erläutert. Entsprechend sind die erste und zweite Verlagerungseinrichtung 130, 160 - bei geeigneter Ansteuerung durch die Regelungseinrichtung 180 oder die Steuerungseinrichtung 170 - ausgebildet, die Abblaseinrichtung 120 und die elektromagnetische Stabilisierungseinrichtung 140 in einer Ebene quer zur Transportrichtung R das Metallband in beliebiger Weise zu verfahren, insbesondere (parallel) zu verschieben oder zu verdrehen, um das Durchlaufen des Metallbandes in der Soll-Mittenlage zu realisieren. Die Darstellung der ersten und zweiten Verlagerungseinrichtung 160, 130 als Wagen oder Kolben-Zylindereinheit ist insofern jeweils lediglich beispielhaft, aber nicht beschränkend.

Die erste und dritte Erfassungseinrichtung 154, 145 sowie optional zusätzlich auch die zweite Erfassungseinrichtung 155 können in Form einer einzigen - beispielsweise konfokal ausgebildet oder lasergestützten - Sensoreinrichtung 150 realisiert sein. Insofern bildet die Sensoreinrichtung, auch kurz "Laser" genannt, eine bauliche Einheit für die genannten Erfassungseinrichtungen. Die Sensoreinrichtung 150 kann auch allgemein als Abstandserfassungseinrichtung bezeichnet werden.

### Bezugszeichenliste

- 100: Vorrichtung
- 110: Beschichtungsbehälter
- 120: Abblaseinrichtung
- 122: Schlitz der Abblaseinrichtung
- 128: Soll-Mittenlage des Metallbandes in der Abblaseinrichtung oder der elektromagnetischen Stabilisierungseinrichtung
- 130: zweite Verlagerungseinrichtung
- 140: elektromagnetische Stabilisierungseinrichtung
- 142: Schlitz der elektromagnetischen Stabilisierungseinrichtung
- 145: dritte Erfassungseinrichtung
- 150: Sensoreinrichtung
- 154: erste Erfassungseinrichtung
- 155: zweite Erfassungseinrichtung
- 160: erste Verlagerungseinrichtung
- 170: Steuerungseinrichtung
- 180: Regelungseinrichtung

- 200: Metallband
- 300: Beschichtungsmaterial

- R: Transportrichtung des Metallbandes
- X: Breitenrichtung des Metallbandes in Soll-Mittenlage
- Y: Richtung quer zu der von dem Metallband aufgespannten Ebene

## Patentansprüche

1. Verfahren zum Beschichten eines Metallbandes (200) mit einem zunächst noch flüssigen Beschichtungsmaterial (300), wobei das Verfahren folgende Schritte aufweist:
Durchleiten des zu beschichtenden Metallbandes (200) durch einen Beschichtungsbehälter (110), welcher mit dem flüssigen Beschichtungsmaterial (300) befüllt ist;
Abblasen von überschüssigen Teilen des noch flüssigen Beschichtungsmaterials (300) von der Oberfläche des Metallbandes (200) nach Durchlaufen des Beschichtungsbehälters mit Hilfe einer Abblaseinrichtung (120);
Stabilisieren des Metallbandes nach Verlassen der Abblaseinrichtung (120) mit Hilfe einer der Abblaseinrichtung in Transportrichtung des Metallbandes nachgeordneten elektromagnetischen Stabilisierungseinrichtung (140), welche sich auf der Abblaseinrichtung abstützt;
Verlagern der elektromagnetischen Stabilisierungseinrichtung (140) relativ zu der Abblaseinrichtung (120) in einer Ebene quer zur Transportrichtung des Metallbandes (200) so, dass die Ist-Lage des Metallbandes (200) zumindest näherungsweise mit einer vorgegebenen Soll-Mittenlage in dem Schlitz (142) der elektromagnetischen Stabilisierungseinrichtung (140) übereinstimmt; und
Regeln der Ist-Lage des Metallbandes auf die vorgegebene Soll-Mittenlage durch geeignete Verlagerung der Abblaseinrichtung (120) in einer Ebene quer zur Transportrichtung des Metallbandes;
**dadurch gekennzeichnet, dass**
dass eine Abweichung der Ist-Lage des Metallbandes (200) von einer vorgegebenen Soll-Mittenlage in dem Schlitz der Abblaseinrichtung (120)erfasst wird;
dass die Verlagerung der Abblaseinrichtung (120) gegenüber einer Passlinien-Referenzposition direkt oder indirekt erfasst wird; und
dass die Verlagerung der elektromagnetischen Stabilisierungseinrichtung (140) erfolgt nach Maßgabe und in entgegengesetzter Richtung der erfassten Verlagerung der Abblaseinrichtung (120) so, dass die elektromagnetische Stabilisierungseinrichtung (140) im Ergebnis an ihrem ursprünglichen Ort verbleibt.

2. Verfahren nach einem der Anspruch 1,
**dadurch gekennzeichnet, dass**
es sich bei der erfassten Abweichung der Ist-Lage des Metallbandes (200) in dem Schlitz (122, 142) der elektromagnetischen Stabilisierungseinrichtung (140) oder der Abblaseinrichtung (120) um eine translatorische Verschiebung parallel zu einer von der Soll-Mittenlage definierten Längsrichtung und/oder um eine Verdrehung gegenüber der vorgegebenen Soll-Mittenlage des Metallbandes in dem Schlitz (122, 142) der elektromagnetischen Stabilisierungseinrichtung (140) oder der Abblaseinrichtung (120) handelt.

3. Verfahren nach einem der Ansprüche 1 oder 2,
**dadurch gekennzeichnet, dass**
es sich bei der erfassten Abweichung der Ist-Lage des Metallbandes (200) um eine translatorische Verschiebung in Breitenrichtung (x) gegenüber der vorgegebenen Soll-Mittenlage des Metallbandes in dem Schlitz (122, 142) der elektromagnetischen Stabilisierungseinrichtung (140) oder der Abblaseinrichtung (120) handelt.

4. Vorrichtung (100) zum Beschichten eines Metallbandes (200) mit einem flüssigen Beschichtungsmaterial (300), wobei die Vorrichtung aufweist:
einen Beschichtungsbehälter (110), welcher mit dem flüssigen Beschichtungsmaterial (300) befüllbar ist, zum Durchleiten des zu beschichtenden Metallbandes (200),
eine oberhalb des Beschichtungsbehälters angeordnete Abblaseinrichtung (120) zum Abblasen von überschüssigen Teilen des noch flüssigen Beschichtungsmaterials (300) von der Oberfläche des Metallbandes (200) nach dem Durchleiten des Metallbandes durch den Beschichtungsbehälter;
eine oberhalb der Abblaseinrichtung (120) angeordnete und von der Abblaseinrichtung gestützte elektromagnetische Stabilisierungseinrichtung (140) zur Stabilisierung des Metallbandes (200) nach dem Verlassen des Beschichtungsbehälters (110) und der Abblaseinrichtung (120);
eine erste Verlagerungseinrichtung (160) zum Verlagern der elektromagnetischen Stabilisierungseinrichtung (140) relativ zu der Abblaseinrichtung (120) in der Ebene quer zur Transportrichtung (R) des Metallbandes auszuführen;
eine Steuereinrichtung (170) zum Ansteuern der ersten Verlagerungseinrichtung (160);
eine zweite Verlagerungseinrichtung (130) zum Verlagern der Abblaseinrichtung (120); und
eine Regelungseinrichtung (180) zum Regeln der Ist-Lage des Metallbandes (200) auf eine vorgegebene Soll-Mittenlage des Metallbandes (200) in einem Schlitz (122) der Abblaseinrichtung (120) durch Verlagerung der Abblaseinrichtung (120) mit Hilfe der zweiten Verlagerungseinrichtung (130) in einer Ebene quer zur Transportrichtung (R) des Metallbandes;
**dadurch gekennzeichnet,**
**dass** eine erste Erfassungseinrichtung (150) vorgesehen ist zum Erfassen einer Abweichung der Ist-Lage des Metallbandes (200) von einer vorgegebenen Soll-Mittenlage in dem Schlitz (122) der Abblaseinrichtung (120);
**dass** die zweite Verlagerungseinrichtung (130) ausgebildet ist zum Verlagern der Abblaseinrichtung nach Maßgabe der erfassten Abweichung der Ist-Lage des Metallbandes (200) von einer vorgegebenen Soll-Mittenlage in dem Schlitz (122) der Abblaseinrichtung (120);
**dass** eine zweite Erfassungseinrichtung (155) vorgesehen ist zum Erfassen der Verlagerung der Abblaseinrichtung (120) gegenüber einer Passlinien-Referenzposition; und
**dass** die Steuereinrichtung (170) ausgebildet ist zum Verlagern der elektromagnetischen Stabilisierungseinrichtung (140) nach Maßgabe und in entgegengesetzter Richtung zu der von der zweiten Erfassungseinrichtung (155) erfassten Verlagerung der Abblaseinrichtung (120) so, dass die elektromagnetische Stabilisierungseinrichtung im Ergebnis an ihrem ursprünglichen Ort verbleibt.

5. Vorrichtung (100) nach Anspruch 4,
**dadurch gekennzeichnet,**
**dass** die erste Verlagerungseinrichtung (160) zum Verlagern der elektromagnetischen Stabilisierungseinrichtung (140) zwischen der Abblaseinrichtung (120) und der elektromagnetischen Stabilisierungseinrichtung (140) angeordnet ist.

6. Vorrichtung (100) nach einem der Ansprüche 4 oder 5,
**gekennzeichnet durch**
ein Human Machine Interface (HMI) für eine Bedienperson der Vorrichtung zum Visualisieren von beispielsweise der erfassten Abweichung der Ist-Lage des Metallbandes (200) von der Soll-Mittenlage in dem Schlitz (122, 142) der Abblaseinrichtung (120) oder der elektromagnetischen Stabilisierungseinrichtung (140) oder von der erfassten Abweichung der Abblaseinrichtung (120) von der Passlinien-Referenzposition oder zum Visualisieren der zeitlichen Veränderung der Abweichungen.

## Claims

1. A method of coating a metal strip (200) using a coating material (300) which is still liquid to begin with, wherein the method comprises the following steps:
guiding the material strip (200) to be coated through a coating container (110) which is filled with the liquid coating material (300);
blowing off surplus parts of the coating material (300) while it is still liquid from the surface of the metal strip (200) after it has run through the coating container with the help of a blow-off device (120);
stabilizing the metal strip after it leaves the blow-off device (120) with the help of an electromagnetic stabilization device (140) downstream of the blow-off device in the transport direction of the metal strip, which stabilization device is supported by the blow-off device;
displacing the electromagnetic stabilization device (140) relative to the blow-off device (120) in a plane transverse to the transport direction of the metal strip (200), in such a manner that the current position of the metal strip (200) coincides at least approximately with a predefined desired central position in the slot (142) in the electromagnetic stabilization device (14) and
regulating the actual position of the metal strip in respect of the predefined desired central position through suitable displacement of the blow-off device (120) in a plane transverse to the transport direction of the metal strip,
**characterized in that**
a deviation of the actual position of the metal strip (200) from a predefined desired central position in the slot of the blow-off device (12) is detected;
the displacement of the blow-off device (120) in respect of a pass line reference position is detected directly or indirectly and
the displacement of the electromagnetic stabilization device (140) takes place in accordance with and in the opposite direction to the detected displacement of the blow-off device (120), in such a manner that as a result the electromagnetic stabilization device (140) remains at in its original location.

2. The method according to claim 1,
**characterized in that**
the detected deviation in the actual position of the metal strip (200) in the slot (122, 142) of the electromagnetic stabilization device (140) or the blow-off device (120) is a translational displacement parallel to a longitudinal direction defined by the desired central position and/or a rotation in respect of the predefined desired central position of the metal strip in the slot (122, 142) of the electromagnetic stabilization device (140) or the blow-off device (120).

3. The method according to one of claims 1 or 2,
**characterized in that**
the detected deviation of the actual position of the metal strip (200) is a translational displacement in the width direction (x) in respect of the predefined desired central position of the metal strip in the slot (122, 142) in the electromagnetic stabilization device (140) or the blow-off device (120).

4. A device (100) for coating a metal strip (200) with a liquid coating material (300), wherein the device comprises: a coating container (110) which can be filled with the liquid coating material (300) for conducting through the metal strip (200) to be coated,
a blow-off device (120) arranged above the coating container for blowing off surplus parts of the coating material (300) while it is still liquid from the surface of the metal strip (200) after the metal strip has been guided through the coating container;
an electromagnetic stabilization device (140) arranged above the blow-off device (120) and supported by the blow-off device for stabilizing the metal strip (200) after it has left the coating container (110) and the blow-off device (120);
a first displacement device (160) for displacing the electromagnetic stabilization device (140) relative to the blow-off device (120) in the plane transverse to the transport direction (R) of the metal strip;
a control device (170) for actuating the first displacement device (160);
a second displacement device (130) for the displacement of the blow-off device (120); and
a control device (180) for controlling the actual position of the metal strip (200) in respect of a predefined central position of the metal strip (200) in a slot (122) in the blow-off device (120) by displacing the blow-off device (120) with the help of the second displacement device (130) in a plane transverse to the transport direction (R) of the metal strip;
**characterized in that**
a first detection device (150) is provided for detecting a deviation in the actual position of the metal strip (200) from a predefined desired central position in the slot (122) in the blow-off device (120) ;
the second displacement device (130) is configured for the displacement of the blow-off device in accordance with the detected deviation in the actual position of the metal strip (200) from a predefined desired central position in the slot (122) in the blow-off device (120);
a second detection device (155) is provided for detecting the displacement of the blow-off device (120) in respect of a pass line reference position; and
the control mechanism (170) is configured for the displacement of the electromagnetic stabilizing device (140) in accordance with and in the opposite direction to the detected displacement of the blow-off device (120), in such a manner that as a result the electromagnetic stabilization device remains in its original location.

5. The device (100) according to claim 4,
**characterized in that**
the first displacement device (160) is arranged between the blow-off device (120) and the electromagnetic stabilization device (140) for displacement of the electromagnetic stabilization device (140).

6. The device (100) according to one of claims 4 or 5,
**characterized by**
a human machine interface (HMI) for an operator of the device for visualizing, for example, the detected deviation in the actual position of the metal strip (200) from the desired central position in the slot (122, 142) of the blow-off device (120) or of the electronic stabilizing device (140) or the detected deviation of the blow-off device (120) from the pass line reference position or for visualizing the change with time of the deviations.

## Revendications

1. Procédé destiné à revêtir une bande métallique (200)
d'un matériau de revêtement (300) d'abord encore liquide, le procédé comprenant les étapes suivantes :
passage de la bande métallique (200) à revêtir à travers un réservoir de revêtement (110), lequel est rempli du matériau de revêtement liquide (300),
élimination par soufflage des parties excédentaires du matériau de revêtement (300) encore liquide de la surface de la bande métallique (200) après traversée du réservoir de revêtement à l'aide d'un dispositif de soufflage (120),
stabilisation de la bande métallique après avoir quitté le dispositif de soufflage (120) à l'aide d'un dispositif de stabilisation électromagnétique (140) disposé en aval du dispositif de soufflage dans le sens du transport de la bande métallique, lequel s'appuie sur le dispositif de soufflage,
déplacement du dispositif de stabilisation électromagnétique (140)par rapport au dispositif de soufflage (120) dans un plan transversalement au sens de transport de la bande métallique (200) de telle sorte que la position réelle de la bande métallique (200) coïncide au moins à peu près avec une position médiane théorique prédéfinie dans la fente (142) du dispositif de stabilisation électromagnétique (140), et
réglage de la position réelle de la bande métallique à la position médiane théorique prédéfinie par déplacement approprié du dispositif de soufflage (120) dans un plan transversalement au sens de transport de la bande métallique,
**caractérisé en ce qu'**
un écart de la position réelle de la bande métallique (200) d'une position médiane théorique prédéfinie dans la fente du dispositif de soufflage (120) est saisi,
**en ce que** le déplacement du dispositif de soufflage (120) est directement ou indirectement saisi par rapport à une position de référence de la ligne de passage, et
**en ce que** le déplacement du dispositif de stabilisation électromagnétique (140)a lieu conformément et en sens opposé au déplacement saisi du dispositif de soufflage (120) de sorte que le dispositif de stabilisation électromagnétique (140)reste en conséquence à son emplacement d'origine.

2. Procédé selon la revendication 1, **caractérisé en ce que** concernant l'écart saisi de la position réelle de la bande métallique (200) dans la fente (122,142) du dispositif de stabilisation électromagnétique (140) ou du dispositif de soufflage (120), il s'agit d'un déplacement translatoire parallèle à une direction longitudinale définie par la position médiane théorique et/ou d'une rotation par rapport à la position médiane théorique prédéfinie de la bande métallique dans la fente (122,142) du dispositif de stabilisation électromagnétique (140)ou du dispositif de soufflage (120).

3. Procédé selon l'une quelconque des revendications 1 ou 2, **caractérisé en ce que** concernant l'écart saisi de la position réelle de la bande métallique (200), il s'agit d'un déplacement translatoire dans le sens de la largeur (x) par rapport à la position médiane théorique prédéfinie de la bande métallique dans la fente (122,142) du dispositif de stabilisation électromagnétique (140)ou du dispositif de soufflage (120) .

4. Dispositif (100) destiné à revêtir une bande métallique (200) d'un matériau de revêtement liquide (300), le dispositif comportant :
un réservoir de revêtement (110), lequel peut être rempli du matériau de revêtement liquide (300), pour faire passer la bande métallique (200) à revêtir,
un dispositif de soufflage (120) disposé au-dessus du réservoir de revêtement pour éliminer par soufflage les parties excédentaires du matériau de revêtement (300) encore liquide de la surface de la bande métallique (200) après le passage de la bande métallique à travers le réservoir de revêtement,
un dispositif de stabilisation électromagnétique (140) disposé au-dessus du dispositif de soufflage (120) et soutenu par le dispositif de soufflage pour stabiliser la bande métallique (200) après avoir quitté le réservoir de revêtement (110) et le dispositif de soufflage (120),
un premier dispositif de déplacement (160) pour effectuer le déplacement du dispositif de stabilisation électromagnétique (140) par rapport au dispositif de soufflage (120) dans le plan transversalement au sens de transport (R)de la bande métallique,
un système de commande (170) pour piloter le premier dispositif de déplacement (160),
un deuxième dispositif de déplacement (130) pour déplacer le dispositif de soufflage (120), et
un dispositif de réglage (180) pour régler la position réelle de la bande métallique (200) à une position médiane théorique prédéfinie de la bande métallique (200) dans une fente (122) du dispositif de soufflage (120) par déplacement du dispositif de soufflage (120) à l'aide du deuxième dispositif de déplacement (130) dans un plan transversalement au sens de transport (R) de la bande métallique, **caractérisé en ce qu'**
un premier dispositif de saisie (150) est prévu pour saisir un écart entre la position réelle de la bande métallique (200) et une position médiane théorique prédéfinie dans la fente (122) du dispositif de soufflage (120),
**en ce que** le deuxième dispositif de déplacement (130) est constitué pour déplacer le dispositif de soufflage conformément à l'écart saisi de la position réelle de la bande métallique (200) par rapport à une position médiane théorique prédéfinie dans la fente (122) du dispositif de soufflage (120),
**en ce qu'**un deuxième dispositif de saisie (155) est prévu pour saisir le déplacement du dispositif de soufflage (120) par rapport à une position de référence de la ligne de passage, et
**en ce que** le système de commande (170) est constitué pour déplacer le dispositif de stabilisation électromagnétique (140) conformément et en sens opposé au déplacement du dispositif de soufflage (120) saisi par le deuxième dispositif de saisie (155) de sorte que le dispositif de stabilisation électromagnétique reste en conséquence sur son emplacement d'origine.

5. Dispositif (100) selon la revendication 4, **caractérisé en ce que** le premier dispositif de déplacement (160) pour déplacer le dispositif de stabilisation électromagnétique (140) est disposé entre le dispositif de soufflage (120) et le dispositif de stabilisation électromagnétique (140).

6. Dispositif (100) selon l'une quelconque des revendications 4 ou 5, **caractérisé par**
une interface homme machine (IHM) pour un opérateur du dispositif destiné à visualiser par exemple l'écart saisi entre la position réelle de la bande métallique (200) et la position médiane théorique dans la fente (122,142) du dispositif de soufflage (120) ou du dispositif de stabilisation électromagnétique (140) ou l'écart saisi entre le dispositif de soufflage (120) et la position de référence de la ligne de passage ou pour visualiser la modification temporelle des écarts.
